# FASCICULE DE BREVET EUROPEEN

(11) **EP 3 730 838 B1**
(45) Date de publication et mention de la délivrance du brevet: **01.12.2021**
(21) Numéro de dépôt: 20020189.5
(22) Date de dépôt: 22.04.2020
(51) Int. Cl.: F23H 9/02, F23H 17/12

(54) **BARREAU POUR ROULEAU DE GRILLE POUR FOYER DE FOUR D' INCINERATEUR A CIRCULATION D' AIR AMELIOREE, ROULEAU ET GRILLE CORRESPONDANTS**
ROSTSTAB FÜR ROSTWALZE EINES VERBRENNUNGSOFENS EINER VERBRENNUNGSANLAGE MIT VERBESSERTER LUFTZIRKULATION, ENTSPRECHENDE ROLLE UND ENTSPRECHENDER ROST
BAR FOR GRATE ROLLER FOR INCINERATOR FURNACE FIREPLACE WITH IMPROVED AIR CIRCULATION, CORRESPONDING ROLLER AND GRATE

(30) Priorité: 23.04.2019 FR 1904286
(43) Date de publication de la demande: 28.10.2020
(73) Titulaire: Saretco, 62250 Marquise (FR)
(72) Inventeur: Simper, André, 62930 Wimereux (FR)
(74) Mandataire: Cochonneau, Olivier

(56) Documents cités:
- DE-A1- 3 618 606
- DE-B1- 1 783 200
- FR-A1- 2 885 404
- US-A- 5 081 939

## Description

La présente invention concerne un barreau pour rouleau de grille pour foyer de four d'incinérateur, à circulation d'air améliorée. L'invention concerne également un rouleau pourvu d'un tel barreau, et une grille pourvue d'un tel rouleau. L'invention trouve notamment une application à l'incinération des déchets standard, mais aussi spéciaux tels que les combustibles solides de récupération (CSR).

Dans le foyer d'un four d'incinérateur, les éléments sur lesquels reposent les matières combustibles, tels que les barreaux des rouleaux d'une grille de foyer de four d'incinérateur, sont soumis à des contraintes thermiques très sévères, entre les échauffements dus au rayonnement thermique et au contact des matières en combustion, et le refroidissement provenant du soufflage d'air comburant.

Les barreaux des rouleaux constituent donc un garnissage formé de pièces de fonderie réfractaires montées avec jeu sur une ossature porteuse. La conception de ces barreaux, en tant que garnissage de rouleaux de grille rotatifs, pose ainsi des problèmes particuliers, dans la mesure ou ce garnissage est soumis à des cycles thermiques avec échauffement dans le foyer, pendant près d'un demi-tour de rouleau, et refroidissement en dessous du foyer pendant le reste de la rotation du rouleau.

Par ailleurs, les barreaux, en tant qu'éléments de garnissage, exécutent une rotation sur eux-mêmes par rapport à la verticale, direction de la pesanteur, en même temps qu'ils sont entraînés en rotation par le rouleau. Aussi, leur fixation sur l'ossature du rouleau doit permettre de les maintenir dans les trois direction perpendiculaire, radiale périphérique ou tangentielle, et axiale.

De manière classique, l'ossature d'un rouleau présente une structure en cage cylindrique, avec des longerons en acier à section en T disposés suivant des génératrices du rouleau à espacement angulaire régulier, entre deux flasques d'extrémité. L'âme longitudinale de ces longerons à section en T est orientée dans un plan passant par l'axe du rouleau, et dirigée vers cet axe.

Les éléments de garnissage sont donc des barreaux en forme de segments d'anneaux, qui s'étendent chacun entre deux longerons voisins, et se succèdent bout à bout sur la périphérie du rouleau pour former un anneau dans un plan perpendiculaire à l'axe du rouleau. Par ailleurs, ces anneaux se succèdent juxtaposés d'un flasque à l'autre, et un intervalle est ménagé entre deux anneaux adjacents pour le soufflage d'air comburant, par exemple par l'intermédiaire de touches de portée formées intégralement dans le barreau et obtenue lors de la fabrication par moulage de ce barreau. Au contact, les touches de portée de deux barreaux adjacents axialement déterminent donc le minimum de largeur de l'intervalle.

Les barreaux présentent une section en T, perpendiculairement à la périphérie de l'anneau, avec une âme longitudinale formant une nervure centrale dirigée vers l'axe du rouleau, dans un plan perpendiculaire à cet axe. Les ailes ou plateau forment la surface de support pour la masse combustible. L'accrochage des barreaux est obtenu en ménageant aux deux extrémités de l'âme longitudinale des encoches qui s'engagent autour des ailes ou plateau des longerons à section en T également.

Pour la mise en place de ces barreaux, on les insère dans la ou les encoches prévues à la fabrication sur les longerons, les uns après les autres, parallèlement à l'axe du rouleau. On notera toutefois que les premiers barreaux peuvent être présentés en formant un angle par rapport à un plan perpendiculaire à l'axe du rouleau, entre les longerons, afin que l'âme longitudinale du barreau correspondant, en dessous des encoches, passe entre les ailes ou plateau des longerons, puis on ramène ce barreau dans on orientation normale.

La nécessité de prévoir des jeux de dilatation différentielle entre un barreau et l'ossature, l'usure éventuelle des touches de portées, et le coincement des débris provenant de la masse combustible entre les barreaux, peuvent entraîner des variations substantielles de largeur réelle des intervalles entre barreaux, sur l'étendue axiale du rouleau. Ceci est d'autant plus vrai si cette étendue est importante. Cela entraîne une perturbation dans la masse combustible.

Cet inconvénient peut être atténué, tout en facilitant le démontage du rouleau, en répartissant les anneaux en une pluralité de groupes, séparés par des anneaux intercalaires formés de pièces en segment d'anneau, avec une première extrémité fixée, par exemple par boulonnage, sur un longeron, et une deuxième extrémité reposant sur le longeron immédiatement en arrière. Cette seconde extrémité est liée avec la première extrémité de la pièce intercalaire contigüe en arrière, par une liaison par exemple de type tenon (dans la deuxième extrémité de l'un) - mortaise (dans la première extrémité de l'autre).

On comprend ainsi que, en place, ces pièces intercalaires limitent le jeu axial du groupe d'anneaux auquel elles sont associées par voisinage, et que, retirées, elles autorisent une mise en biais des barreaux, suffisante pour permettre le démontage sans requérir de glisser les barreaux jusqu'à l'encoche prévue sur les longerons et normalement destinée au montage.

On connait par ailleurs, du document FR 2 885 404, un barreau pour grille qui n'est pas destiné à une grille à rouleaux, et qui présente des ailettes disposées sous le plateau de chaque côté de l'âme longitudinale, chaque ailette s'étendant d'une part depuis l'âme longitudinale et d'autre part depuis la surface inférieure du plateau, favorisant le refroidissement par canalisation de l'air comburant dans la direction longitudinale du barreau, au moyen d'encoches formées dans les ailettes qui coopèrent avec les encoches formées dans les ailettes du barreau adjacent.

Cependant, ce type de barreau, outre le fait qu'il n'est pas adapté au montage sur la périphérie de l'ossature d'un rouleau de par sa forme rectiligne, ne présente pas de capacité de refroidissement suffisante pour tous les types de déchets. C'est le cas également pour les barreaux connus présentant une forme arquée adaptée au montage sur l'ossature d'un rouleau.

En particulier, ces barreaux sont bien adaptés au montage dans des grilles destinées à l'incinération de déchets solides, ordures ménagères ou résidus industriels qui présentent une structure erratique, une teneur en humidité importante et un pouvoir calorifique relativement faible, car de telles grilles provoquent un déplacement, un détassement et un retournement des couches combustibles qui descendent la cascade de rouleaux, et se prêtent à un soufflage réparti d'air comburant à débit élevé, propice au séchage des déchets à l'entrée dans l'incinérateur et à l'accélération de la combustion.

Le document US 5 081 939 montre un barreau pour rouleau de grille selon le préambule de la revendication 1.

Cependant, lorsqu'il est question du traitement de déchets spéciaux, à structure homogène, à faible teneur en humidité, et à fort pouvoir calorifique, tels que les combustibles solides de récupération ou CSR, les barreaux de type connus ne sont pas satisfaisants en termes de refroidissement et de circulation d'air comburant, ce qui entraîne une durée de vie réduite pour ces barreaux soumis à des contraintes thermiques élevées. Ceci entraîne une usure rapide des barreaux, et un nombre et un temps d'interventions de maintenance accru, ce qui a des conséquences financières importantes pour l'exploitant de l'incinérateur.

Un des buts de l'invention est donc de résoudre notamment les problèmes précités. Ainsi, l'invention a notamment pour objectif de propose un barreau de rouleau pour grille de foyer d'incinérateur, un rouleau et une grille correspondants, qui soit adapté au traitement des déchets spéciaux sans usure prématurée des barreaux ni nécessité.

L'invention a ainsi pour objet, selon un premier aspect, un barreau pour rouleau de grille pour foyer de four d'incinérateur, comprenant :
- un plateau de forme arquée dans la direction longitudinale du barreau et dont la surface supérieure est destinée à recevoir des déchets à incinérer, ledit plateau se prolongeant en deux extrémités respectivement arrière et avant,
- une âme longitudinale formée intégralement avec le plateau, située sous ce plateau et s'étendant d'une part perpendiculairement depuis la surface inférieure du plateau jusqu'à un bord inférieur, et d'autre part au moins partiellement entre les extrémités arrière et avant du plateau,
- un premier et un deuxième groupes de plusieurs ailettes, disposés sous le plateau respectivement de chaque côté de l'âme longitudinale, chaque ailette s'étendant d'une part depuis l'âme longitudinale et d'autre part depuis la surface inférieure du plateau.

Chaque ailette s'étend depuis l'âme longitudinale en sorte de présenter une portion qui dépasse du plateau, et chaque ailette du premier groupe présente une forme d'ensemble sensiblement identique et parallèle à la forme d'ensemble d'une ailette déterminée du deuxième groupe et est disposée de manière décalée par rapport à cette ailette déterminée du deuxième groupe selon un décalage donné, de sorte que, lorsque le barreau est disposé sur un rouleau de grille pour foyer de four d'incinérateur juxtaposé à un barreau voisin, la portion de chaque ailette du premier groupe du barreau dépassant du plateau définit, avec la portion de l'ailette déterminée du deuxième groupe du barreau voisin dépassant du plateau de ce barreau voisin, un canal de circulation d'air calibré.

Suivant certains mode de réalisation, le barreau comprend en outre une ou plusieurs des caractéristiques suivantes, prise(s) isolément ou suivant toutes les combinaisons techniquement possibles :
- au moins une partie des ailettes s'étendent depuis la surface inférieure du plateau jusqu'au bord inférieur de l'âme longitudinale ;
- au moins une partie des ailettes s'étendent depuis la surface inférieure du plateau et s'arrêtent avant le bord inférieur de l'âme longitudinale ;
- l'âme longitudinale comprend un trou traversant destiné à recevoir une tige de liaison permettant de lier plusieurs barreaux entre eux, et chacun des premier et deuxième groupes d'ailettes comprend au moins deux ailettes s'étendant depuis la surface inférieure du plateau et s'arrêtant avant le bord inférieur de l'âme longitudinale et réparties de part et d'autre du trou traversant ;
- chacune des au moins deux ailettes s'étend depuis la surface inférieure du plateau dans une direction sensiblement perpendiculaire à la tangente à la surface supérieure arquée du plateau en la projection du point de jonction de l'ailette correspondante avec la surface inférieure du plateau sur cette surface supérieure du plateau ;
- chaque ailette d'au moins une partie des ailettes s'étend depuis la surface inférieure du plateau dans une direction sensiblement inclinée par rapport à la tangente à la surface supérieure arquée du plateau en la projection du point de jonction de l'ailette correspondante avec la surface inférieure du plateau sur cette surface supérieure du plateau.

L'invention a également pour objet, selon un deuxième aspect, un rouleau de grille pour foyer de four d'incinérateur comprenant au moins deux longerons s'étendant parallèlement à l'axe du rouleau selon deux génératrices respectives du rouleau, et comprenant au moins un barreau tel que présenté ci-dessus et dont les extrémités avant et arrière sont posées respectivement sur les deux longerons.

Suivant certains modes de réalisation, le rouleau comprend en outre une ou plusieurs des caractéristiques suivantes, prise(s) isolément ou suivant toutes les combinaisons techniquement possibles :
- le barreau est disposé perpendiculairement aux génératrices du rouleau ;
- le rouleau comprend plusieurs barreaux tels que présentés ci-dessus, et disposés bout à bout en sorte de former un anneau à la surface du rouleau ;
- le rouleau comprend plusieurs barreaux tels que présentés ci-dessus, et disposés deux à deux de manière adjacente et s'étendant perpendiculairement aux génératrices du rouleau ;
- au moins deux barreaux disposés de manière adjacente et s'étendant perpendiculairement aux génératrices du rouleau sont liés entre eux au moyen d'une tige de liaison traversant les trous traversants de chacun des au moins deux barreaux ;
- au moins deux barreaux disposés de manière adjacente forment un groupe de barreaux encadré de part et d'autre par deux segments de deux anneaux intercalaires.

Ainsi, le système de canalisation par l'intermédiaire des ailettes sous le plateau du barreau de l'invention, est formé de canaux calibrés qui augmentent le débit d'air comburant sur la surface du barreau, donc du rouleau et de la grille, et favorise donc la combustion notamment des déchets spéciaux, tout en amplifiant le refroidissement du barreau.

Ceci permet d'augmenter la durée de vie du barreau, donc de réduire les interventions de maintenance, et le coût correspondant.

En outre, le phénomène d'air précipité obtenu avec le barreau de l'invention permet de nettoyer naturellement les intervalles de soufflage entre les barreaux, et de créer un effet de ramonage, en soulevant le combustible à la surface de la grille, pour ainsi maintenir une combustion optimale et stable dans le temps.

Les caractéristiques et avantages de l'invention apparaîtront à la lecture de la description qui va suivre, donnée uniquement à titre d'exemple, et non limitative, en référence aux figures annexées suivantes :
[Fig. 1] représentation schématique d'un exemple de rouleau selon l'invention, comprenant une série de barreaux selon l'invention ;
[Fig.2] représentation schématique d'un exemple de rouleau selon l'invention, vue en coupe selon un plan perpendiculaire à l'axe du rouleau ;
[Fig.3] représentation schématique d'un exemple de barreau selon l'invention ;
[Fig.4] représentation schématique de la juxtaposition de 3 barreaux tels que celui de la figure 3, vus par le dessous.

Tel que représenté dans un exemple, notamment en référence aux figures 1 et 2, la grille de foyer pour four d'incinération de l'invention comprend une série ou cascade de rouleaux entraînés en rotation autour de leurs axes respectifs horizontaux parallèles, dont au moins un rouleau 2 selon l'invention.

Le rouleau 2 selon l'invention comprend une ossature en forme de cage cylindrique. Cette ossature comprend des longerons 12 montés entre deux flasques, et orientés selon des génératrices du rouleau 2, donc parallèlement à l'axe du rouleau 2. Ces longerons 12 sont répartis sur la périphérie de l'ossature.

Plus précisément, le rouleau 2 comprend au moins deux longerons 12, et une pluralité de barreaux, dont au moins un barreau 1, 10, 11 selon l'invention, les extrémités avant et arrière 4, 5 du barreau 1, 10, 11 étant posées respectivement sur les deux longerons 12.

De préférence, les barreaux sont disposés perpendiculairement aux génératrices du rouleau 2.

De préférence également, le rouleau 2 comprend plusieurs barreaux selon l'invention, disposés bout à bout en sorte de former un anneau à la surface du rouleau 2.

De préférence encore, le rouleau 2 comprend plusieurs barreaux 1, 10, 11 selon l'invention, disposés deux à deux de manière adjacente et s'étendant perpendiculairement aux génératrices du rouleau 2.

On peut prévoir de lier les barreaux adjacents 1, 10, 11 deux à deux au moyen d'une tige de liaison traversant des trous traversants 15 dans chacun des barreaux 1, 10, 11.

On peut disposer des anneaux intercalaires 9, formés de segments d'anneaux, de sortes que deux segments de deux anneaux intercalaires 9 respectifs encadrent des groupes d'au moins deux barreaux 1, 10, 11 disposés de manière adjacente.

Comme on peut le voir plus précisément sur les figures 3 et 4, le barreau 1 selon l'invention comprend un plateau 3, une âme longitudinale 6 et des ailettes 7, 8.

Le plateau 3 présente une forme arquée dans la direction longitudinale du barreau 1. La surface supérieure du plateau 3 est destinée à recevoir des déchets à incinérer. Le plateau 3 se prolonge et s'étend entre deux extrémités respectivement arrière et avant 4, 5.

L'âme longitudinale 6 est formée intégralement avec le plateau 3. Elle est située sous ce dernier, et s'étend d'une part perpendiculairement depuis la surface inférieure du plateau 3 jusqu'à un bord inférieur, et d'autre part au moins partiellement entre les extrémités arrière et avant 4, 5 du plateau 3.

Les ailettes 7, 8 sont regroupées en un premier groupe d'ailettes 7 et un deuxième groupe d'ailettes 8. Elles sont disposées sous le plateau 3 de part et d'autre de l'âme longitudinale 6. Plus précisément, les ailettes 7 du premier groupe d'ailettes sont disposées d'un premier côté de l'âme longitudinale 6, et les ailettes 8 du deuxième groupe d'ailettes (matérialisées en traits pointillés sur la figure 3) sont disposées de l'autre côté de l'âme longitudinale 6.

Ces ailettes 7, 8 s'étendent d'une part depuis l'âme longitudinale 6, et d'autre part depuis la surface inférieure du plateau 3. Elles sont formées intégralement avec l'âme longitudinale 6 et le plateau 3.

De préférence, les ailettes 7, 8 s'étendent depuis l'âme longitudinale 6 perpendiculairement à celle-ci.

Comme on peut le voir plus précisément sur la figure 4, chaque ailette 7, 8 s'étend depuis l'âme longitudinale 6 en sorte de présenter une portion qui dépasse du plateau 3.

Par ailleurs, chaque ailette 7 du premier groupe présente une forme d'ensemble sensiblement identique et parallèle à la forme d'ensemble d'une ailette 8 déterminée du deuxième groupe et est disposée de manière décalée par rapport à cette ailette 8 déterminée du deuxième groupe.

Ce décalage donné entre une ailette 7 du premier groupe, et l'ailette décalée 8 correspondante du deuxième groupe est calibré et détermine, une fois le barreau 1 monté sur un rouleau 2 la largeur d'un canal 14 de circulation d'air. Plus précisément, lorsque le barreau 1 est disposé sur un rouleau 2 de grille pour foyer de four d'incinérateur juxtaposé à un barreau voisin 10, 11, la portion de chaque ailette 7 du premier groupe du barreau 1 dépassant du plateau 3 définit, avec la portion de l'ailette 8 correspondante du deuxième groupe du barreau voisin 11 dépassant du plateau de ce barreau voisin 11, un canal 14 de circulation d'air calibré. De la même manière, la portion de chaque ailette 8 du deuxième groupe du barreau 1 dépassant du plateau 3 définit, avec la portion de l'ailette 7 correspondante du premier groupe du barreau voisin 10 dépassant du plateau de ce barreau voisin 11, un canal 14 de circulation d'air calibré.

De préférence, les ailettes 7, 8 s'étendent depuis la surface inférieure du plateau 3 jusqu'à l'extrémité inférieure, ou bord inférieur, de l'âme longitudinale 6.

Certaines des ailettes 7, 8, notamment celles à proximité de la partie médiane, et du trou traversant 15, du barreau 1, s'arrêtent avant le bord inférieur de l'âme longitudinale 6.

Le trou traversant 15 est formé dans l'âme longitudinale 6. Il est destiné à recevoir une tige de liaison permettant de lier plusieurs barreaux 1, 10, 11 entre eux, tel qu'expliqué plus haut.

Dans le mode de réalisation particulier représenté sur les figures, deux ailettes 7, d'un premier côté de l'âme longitudinale 6, et deux ailettes 8 de l'autre côté de l'âme longitudinale 6, s'étendent depuis la surface inférieure du plateau 3 et s'arrêtant avant le bord inférieur de l'âme longitudinale 6 et sont réparties de part et d'autre du trou traversant 15. Ces ailettes 7, 8 s'étendent depuis la surface inférieure du plateau 3 dans une direction sensiblement perpendiculaire à la tangente à la surface supérieure arquée du plateau 3 en la projection, sur cette surface supérieure du plateau 3, du point de jonction de l'ailette 7, 8 correspondante avec la surface inférieure du plateau 3.

Dans ce mode de réalisation particuliers représenté sur les figures, les autres ailettes 7, 8 s'étendent depuis la surface inférieure du plateau 3 dans une direction sensiblement inclinée par rapport à la tangente à la surface supérieure arquée du plateau 3 en la projection, sur cette surface supérieure du plateau 3, du point de jonction de l'ailette correspondante avec la surface inférieure du plateau 3.

De préférence, comme représenté sur les figures, chaque ailette 7, 8 s'étend depuis la surface inférieure du plateau 3 dans une direction principale, et présente une forme d'ensemble en S centrée sur ladite direction principale.

Ainsi, les ailettes 7, 8 de forme et de position déterminées permettent une optimisation de la combustion. Grâce au décalage parallèle entre ailettes 7, 8 de part et d'autre de l'âme longitudinale 6, des canaux 14 calibrés sont créés. Cela permet d'augmenter le débit d'air comburant sur la surface du barreau 1, donc du rouleau 2, donc de la grille, et d'amplifier le refroidissement du barreau 1, donc d'augmenter sa durée de vie.

Le phénomène d'air précipité qui en découle, permet de nettoyer naturellement les intervalles de soufflage et de créer un effet de ramonage en soulevant le combustible de la surface de la grille, ce qui maintient une combustion optimale et stable dans le temps.

En outre, la configuration avec les ailettes 7, 8, positionnées perpendiculairement aux faces latérales de l'âme longitudinale 6 du barreau 1, permet de limiter la pénétration des fines et des coulées métalliques (aluminium), dans la structure du rouleau 1, évitant ainsi les bourrages à l'intérieur du rouleau 2, qui pourraient provoquer sa déformation.

La présente description est donnée à titre d'exemple et n'est pas limitative de l'invention.

En particulier, l'invention ne se limite pas à l'exemple illustré dans les figures dans lequel les ailettes présentent une forme en S, ni à un nombre déterminé d'ailettes par barreau.

## Revendications

1. Barreau (1) pour rouleau (2) de grille pour foyer de four d'incinérateur, comprenant :
- un plateau (3) de forme arquée dans la direction longitudinale du barreau (1) et dont la surface supérieure est destinée à recevoir des déchets à incinérer, ledit plateau (3) se prolongeant en deux extrémités respectivement arrière et avant (4, 5),
- une âme longitudinale (6) formée intégralement avec le plateau (3), située sous ce plateau (3) et s'étendant d'une part perpendiculairement depuis la surface inférieure du plateau (3) jusqu'à un bord inférieur, et d'autre part au moins partiellement entre les extrémités arrière et avant (4, 5) du plateau (3),
- un premier et un deuxième groupes de plusieurs ailettes (7, 8), disposés sous le plateau (3) respectivement de chaque côté de l'âme longitudinale (6), chaque ailette (7, 8) s'étendant d'une part depuis l'âme longitudinale (6) et d'autre part depuis la surface inférieure du plateau (3),
**caractérisé en ce que** chaque ailette (7, 8) s'étend depuis l'âme longitudinale (6) en sorte de présenter une portion qui dépasse du plateau (3), et **en ce que** chaque ailette (7) du premier groupe présente une forme d'ensemble sensiblement identique et parallèle à la forme d'ensemble d'une ailette (8) déterminée du deuxième groupe et est disposée de manière décalée par rapport à cette ailette (8) déterminée du deuxième groupe selon un décalage donné, de sorte que, lorsque le barreau (1) est disposé sur un rouleau (2) de grille pour foyer de four d'incinérateur juxtaposé à un barreau voisin (10, 11), la portion de chaque ailette (7) du premier groupe du barreau (1) dépassant du plateau (3) définit, avec la portion de l'ailette (8) déterminée du deuxième groupe du barreau voisin (10, 11) dépassant du plateau de ce barreau voisin (10, 11), un canal (14) de circulation d'air calibré.

2. Barreau (1) selon la revendication 1, **caractérisé en ce qu'**au moins une partie des ailettes (7, 8) s'étendent depuis la surface inférieure du plateau (3) jusqu'au bord inférieur de l'âme longitudinale (6).

3. Barreau (1) selon l'une quelconque des revendications 1 et 2, **caractérisé en ce qu'**au moins une partie des ailettes (7, 8) s'étendent depuis la surface inférieure du plateau (3) et s'arrêtent avant le bord inférieur de l'âme longitudinale (6).

4. Barreau (1) selon la revendication 3, **caractérisé en ce que** l'âme longitudinale (6) comprend un trou traversant (15) destiné à recevoir une tige de liaison permettant de lier plusieurs barreaux (1, 10, 11) entre eux, et **en ce que** chacun des premier et deuxième groupes d'ailettes (7, 8) comprend au moins deux ailettes (7, 8) s'étendant depuis la surface inférieure du plateau (3) et s'arrêtant avant le bord inférieur de l'âme longitudinale (6) et réparties de part et d'autre du trou traversant (15).

5. Barreau (1) selon la revendication 4, **caractérisé en ce que** chacune des au moins deux ailettes (7, 8) s'étend depuis la surface inférieure du plateau (3) dans une direction sensiblement perpendiculaire à la tangente à la surface supérieure arquée du plateau (3) en la projection du point de jonction de l'ailette (7, 8) correspondante avec la surface inférieure du plateau (3) sur cette surface supérieure du plateau (3).

6. Barreau (1) selon l'une quelconque des revendications 1 à 5, **caractérisé en ce que** chaque ailette (7, 8) d'au moins une partie des ailettes (7, 8) s'étend depuis la surface inférieure du plateau (3) dans une direction sensiblement inclinée par rapport à la tangente à la surface supérieure arquée du plateau (3) en la projection du point de jonction de l'ailette (7, 8) correspondante avec la surface inférieure du plateau (3) sur cette surface supérieure du plateau (3).

7. Barreau (1) selon l'une quelconque des revendications 1 à 6, **caractérisé en ce que** chaque ailette (7, 8) d'au moins une partie des ailettes (7, 8) s'étend depuis la surface inférieure du plateau (3) dans une direction principale, et présente une forme d'ensemble en S centrée sur ladite direction principale.

8. Rouleau (2) de grille pour foyer de four d'incinérateur comprenant au moins deux longerons (12) s'étendant parallèlement à l'axe du rouleau (2) selon deux génératrices respectives du rouleau (2), **caractérisé en ce qu'**il comprend au moins un barreau (1, 10, 11) selon l'une quelconque des revendications 1 à 7 et dont les extrémités avant et arrière (4, 5) sont posées respectivement sur les deux longerons (12).

9. Rouleau (2) selon la revendication 8, **caractérisé en ce que** le barreau (1, 10, 11) est disposé perpendiculairement aux génératrices du rouleau (2).

10. Rouleau (2) selon l'une quelconque des revendications 8 et 9, **caractérisé en ce qu'**il comprend plusieurs barreaux selon l'une quelconque des revendications 1 à 7 disposés bout à bout en sorte de former un anneau à la surface du rouleau (2).

11. Rouleau (2) selon l'une quelconque des revendications 8 à 10, **caractérisé en ce qu'**il comprend plusieurs barreaux (1, 10, 11) selon l'une quelconque des revendications 1 à 7, disposés deux à deux de manière adjacente et s'étendant perpendiculairement aux génératrices du rouleau (2).

12. Rouleau (2) selon la revendication 11, **caractérisé en ce qu'**il comprend au moins deux barreaux (1, 10, 11) selon l'une quelconque des revendications 4 et 5, disposés de manière adjacente et s'étendant perpendiculairement aux génératrices du rouleau (2), et liés entre eux au moyen d'une tige de liaison traversant les trous traversants (15) de chacun des au moins deux barreaux (1, 10, 11).

13. Rouleau (2) selon l'une quelconque des revendications 11 et 12, **caractérisé en ce qu'**au moins deux barreaux (1, 10, 11) disposés de manière adjacente forment un groupe de barreaux (1, 10, 11) encadré de part et d'autre par deux segments (13) de deux anneaux intercalaires (9).

14. Grille pour foyer de four d'incinérateur comprenant au moins un rouleau (2) selon l'une quelconque des revendications 8 à 13.

## Patentansprüche

1. Stab (1) für eine Herdrostwalze (2) eines Verbrennungsofens, umfassend:
- eine in Längsrichtung des Stab (1) bogenförmige Platte (3), deren obere Oberfläche zur Aufnahme des zu verbrennenden Abfalls bestimmt ist, wobei sich die Platte (3) an zwei jeweils hinten und vorne (4, 5) Enden erstreckt,
- ein Längskern (6), die integral mit der Platte (3) gebildet, unter dieser Platte (3) angeordnet und von der unteren Oberfläche der Platte (3) an eine Unterkante auf der einen Seite senkrecht erstreckt, und auf dem andererseits zumindest teilweise zwischen dem hinteren und vorderen Ende (4, 5) der Platte (3),
- eine erste und eine zweite Gruppe von mehreren Rippen (7, 8), die unter der Platte (3) angeordnet sind, jeweils auf jeder Seite des Längskern (6), wobei jede Rippe (7, 8) einerseits von dem Längskern (6) und andererseits von der Unterseite der Platte (3) erstreckt,
**dadurch gekennzeichnet, dass** jede Rippe (7, 8) von dem Längskern (6) erstreckt, um einen Abschnitt, der ragt von der Platte vorhanden ist (3), und daß jede Rippe (7) die erste Gruppe im Wesentlichen eine Gesamtform hat identisch und parallel zu der Gesamtform einer bestimmten Rippe (8) der zweiten Gruppe und Offset angeordnet ist relativ zu dieser bestimmten Rippe (8) der zweiten Gruppe entsprechend einem angegebenen Offset, so daß, wenn die Stab (1) angeordnet auf einer Walze (2) eine Rostverbrennungsanlage Ofen mit einer benachbarten Stab (10, 11) nebeneinander angeordnet, der Teil jeder Rippe (7) der ersten Gruppe der Stab (1), der von der Platte (3) legt, mit dem Teil der bestimmten Rippe (8) von der zweiten Gruppe von der benachbarten Stab (10, 11), der von der Platte dieser benachbarten Stab (10, 11) hinausragt, ein Kanal (14) von kalibrierten Luftzirkulation.

2. Stab (1) nach Anspruch 1, **dadurch gekennzeichnet, dass** mindestens einen Teil der Rippen (7, 8) von der unteren Oberfläche der Platte (3) an der Unterkante des Längskernes (6) sich erstrecken.

3. Stab (1) nach einem der Ansprüche 1 und 2, **dadurch gekennzeichnet, dass** zumindest ein Teil der Rippen (7, 8) von der unteren Oberfläche der Platte (3) sich erstrecken, und vor dem unteren Rand des Längskernes (6) anhalten.

4. Stab (1) nach Anspruch 3, **dadurch gekennzeichnet, dass** der Längskern (6) ein Durchgangsloch (15) bestimmt einen Verbindungsstab aufzunehmen macht es möglich, mehrere Staben (1, 10, 11) miteinander zu verbinden, und **dadurch gekennzeichnet, dass** jede der ersten und zweiten Gruppe von Rippen (7, 8) mindestens zwei Rippen (7, 8) von der unteren Oberfläche der Platte (3) erstreckt, und bevor die Unterkante des Längskernes (6) stoppen, und verteilen auf beiden Seiten des Durchgangslochs (15).

5. Stab (1) nach Anspruch 4, **dadurch gekennzeichnet, dass** sich jede der mindestens zwei Rippen (7, 8) von der unteren Fläche der Platte (3) sich erstreckt, in einer Richtung im Wesentlichen senkrecht zur Tangente an die bogenförmige obere Fläche der Platte (3) durch die Projektion des Verbindungspunktes der entsprechenden Rippe (7, 8) mit der unteren Fläche der Platte (3) auf dieser Oberfläche der Oberseite der Platte (3).

6. Stab (1) nach einem der Ansprüche 1 bis 5, **dadurch gekennzeichnet, dass** jede Rippe (7, 8) zumindest eines Teils der Rippen (7, 8) von der unteren Oberfläche der Platte (3) sich erstreckt, in einer Richtung im wesentlichen geneigt mit Bezug auf die Tangente an die oberen bogenförmigen Oberfläche der Platte (3) durch der Projektion des Verbindungspunktes der entsprechenden Rippe (7, 8) mit der unteren Oberfläche der Platte (3) auf dieser Oberfläche der Oberseite der Platte (3).

7. Stab (1) nach einem des Anspruch 1 bis 6, **dadurch gekennzeichnet, daß** jede Rippe (7, 8) zumindest einen Teil der Rippen (7, 8) von der unteren Oberfläche der Platte (3) sich erstreckt, in einem Haupt Richtung, und weist eine Gesamt-S-Form auf, die auf die Hauptrichtung zentriert ist.

8. Walze (2) für einen Rost einer Verbrennungsofen Ofenherd mindestens zwei Längsträger (12) umfassend, die parallel zur Achse der Rolle (2) entlang von zwei entsprechenden Erzeugenden der Walze (2) erstreckt, **dadurch gekennzeichnet, dass** sie mindestens eine Stab (1, 10, 11) umfasst nach einem der Ansprüche 1 bis 7, deren vorderes und hinteres Ende (4, 5) jeweils auf den beiden Längsträgern (12) angeordnet sind.

9. Walze (2) nach Anspruch 8, **dadurch gekennzeichnet, dass** der Stab (1, 10, 11) senkrecht zu den Erzeugender der Walze (2) angeordnet ist.

10. Walze (2) nach einem der Ansprüche 8 und 9, **dadurch gekennzeichnet, dass** sie mehrere Stäbe umfasst, nach einem der Ansprüche 1 bis 7, Ende an Ende angeordnet, um einen Ring auf der Oberfläche der Walze (2) zu bilden.

11. Walze (2) nach einem der Ansprüche 8 bis 10, **dadurch gekennzeichnet, dass** sie mehrere Stäbe (1, 10, 11) nach einem der Ansprüche 1 bis 7, umfasst, angeordnet paarweise nebeneinander, und sich ertreckend senkrecht zu den Erzeugender die Walze (2).

12. Walze (2) nach Anspruch 11, **dadurch gekennzeichnet, dass** sie mindestens zwei Stäbe (1, 10, 11) nach einem der Ansprüche 4 und 5, umfasst, die benachbart sind und sich senkrecht zu den Erzeugender der Rolle (2) erstrecken, und mittels einer Verbindungsstange, die durch die Durchgangslöcher (15) jeder der mindestens zwei Stäbe (1, 10, 11) hindurchgeht, miteinander verbunden sind.

13. Walze (2) nach einem der Ansprüche 11 und 12, **dadurch gekennzeichnet, dass** mindestens zwei Stäbe (1, 10, 11) angrenzend angeordnet sind und eine Gruppe von Stäben (1, 10, 11) bilden, die beidseitig durch zwei Segmente (13) von zwei Zwischenringen (9) eingerahmt sind.

14. Rost für einen Herd eines Verbrennungsofens, der mindestens einer Walze (2) nach einem der Ansprüche 8 bis 13 umfasst.

## Claims

1. Bar (1) for a for an incinerator furnace hearth grate roll (2), comprising:
- a plate (3) of arcuate shape in the longitudinal direction of the bar (1) and whose upper surface is intended to receive waste to be incinerated, said plate (3) extending at two respectively rear and front ends (4, 5),
- a longitudinal core (6) formed integrally with the plate (3), located under this plate (3) and extending on the one hand perpendicularly from the lower surface of the plate (3) to a lower edge, and on the other hand at least partially between the rear and front ends (4, 5) of the plate (3),
- a first and a second group of several fins (7, 8), arranged under the plate (3) respectively on each side of the longitudinal core (6), each fin (7, 8) extending on the one hand from the longitudinal core (6) and on the other hand from the lower surface of the plate (3),
**characterized in that** each fin (7, 8) extends from the longitudinal core (6) so as to present a portion which protrudes from the plate (3), and **in that** each fin (7) of the first group has a overall shape substantially identical and parallel to the overall shape of a determined fin (8) of the second group and is arranged offset relative to this determined fin (8) of the second group according to a given offset, so that, when the bar (1) is placed on a roll (2) of an incinerator furnace grate juxtaposed with a neighbouring bar (10, 11), the portion of each fin (7) of the first group of the bar (1) protruding from the plate (3) defines, with the portion of the fin (8) determined from the second group of the neighbouring bar (10, 11) protruding from the plate of this neighbouring bar (10, 11), a channel (14) of calibrated air circulation.

2. Bar (1) according to claim 1, **characterized in that** at least part of the fins (7, 8) extend from the lower surface of the plate (3) to the lower edge of the longitudinal core (6).

3. Bar (1) according to any one of claims 1 and 2, **characterized in that** at least part of the fins (7, 8) extend from the lower surface of the plate (3) and stop before the lower edge of the longitudinal core (6).

4. Bar (1) according to claim 3, **characterized in that** the longitudinal core (6) comprises a through hole (15) intended to receive a connecting rod making it possible to link several bars (1, 10, 11) together, and **in that** each of the first and second groups of fins (7, 8) comprises at least two fins (7, 8) extending from the lower surface of the plate (3) and stopping before the lower edge of the longitudinal core (6) and distributed on either side of the through hole (15).

5. Bar (1) according to claim 4, **characterized in that** each of the at least two fins (7, 8) extends from the lower surface of the plate (3) in a direction substantially perpendicular to the tangent to the arcuate upper surface of the plate (3) in the projection of the junction point of the corresponding fin (7, 8) with the lower surface of the plate (3) on this upper surface of the plate (3).

6. Bar (1) according to any one of claims 1 to 5, **characterized in that** each fin (7, 8) of at least part of the fins (7, 8) extends from the lower surface of the plate (3) in a direction substantially inclined with respect to the tangent to the upper arcuate surface of the plate (3) in the projection of the junction point of the corresponding fin (7, 8) with the lower surface of the plate (3) on this upper surface of the plate (3).

7. Bar (1) according to any one of claims 1 to 6, **characterized in that** each fin (7, 8) of at least part of the fins (7, 8) extends from the lower surface of the plate (3) in a main direction, and has an overall S-shape centred on said main direction.

8. Grid roll (2) for an incinerator furnace hearth comprising at least two longitudinal members (12) extending parallel to the axis of the roll (2) along two respective generative lines of the roller (2), **characterized in that** it comprises at least one bar (1, 10, 11) according to any one of claims 1 to 7 and the front and rear ends (4, 5) of which are placed respectively on the two side members (12).

9. Roll (2) according to Claim 8, **characterized in that** the bar (1, 10, 11) is arranged perpendicular to the generative lines of the roller (2).

10. Roll (2) according to any one of claims 8 and 9, **characterized in that** it comprises several bars according to any one of claims 1 to 7 arranged end to end so as to form a ring on the surface of the roll (2).

11. Roll (2) according to any one of claims 8 to 10, **characterized in that** it comprises several bars (1, 10, 11) according to any one of claims 1 to 7, arranged two by two adjacent and extending perpendicular to the generative lines of the roll (2).

12. Roll (2) according to Claim 11, **characterized in that** it comprises at least two bars (1, 10, 11) according to any one of claims 4 and 5, arranged adjacent and extending perpendicularly to the generative lines of the roll (2), and linked together by means of a connecting rod passing through the through holes (15) of each of the at least two bars (1, 10, 11).

13. Roll (2) according to any one of claims 11 and 12, **characterized in that** at least two bars (1, 10, 11) arranged adjacent form a group of bars (1, 10, 11) framed on both sides by two segments (13) of two intermediate rings (9).

14. Grate for an incinerator furnace hearth comprising at least one roll (2) according to any one of claims 8 to 13.
